# EUROPÄISCHE PATENTSCHRIFT

(11) **EP 1 776 741 B1**
(45) Veröffentlichungstag und Bekanntmachung des Hinweises auf die Patenterteilung: **14.01.2015**
(21) Anmeldenummer: 05757357.8
(22) Anmeldetag: 08.07.2005
(51) Int. Cl.: H01R 13/50

(54) **ELEKTRISCHES STECKERGEHÄUSE UND STECKVERBINDER**
ELECTRIC PLUG HOUSING AND PLUG-IN CONNECTOR
BOITIER DE CONNEXION ELECTRIQUE, ET CONNECTEUR ENFICHABLE

(30) Priorität: 13.07.2004 DE 202004011099 U
(43) Veröffentlichungstag der Anmeldung: 25.04.2007
(73) Patentinhaber: STOCKO Contact GmbH & Co. KG, 42327 Wuppertal (DE)
(72) Erfinder: GAST, Dieter, 53937 Schleiden (DE); DEGENHARDT, Michael, 53925 Kall (DE); GÜNTHER, Ehrenfried, 53937 Schleiden (DE)
(74) Vertreter: Stenger, Watzke & Ring
(86) Internationale Anmeldenummer: PCT/EP2005/007417
(87) Internationale Veröffentlichungsnummer: WO 2006/005541

(56) Entgegenhaltungen:
- EP-A- 0 317 099
- EP-A2- 1 056 160
- DE-A1- 4 008 923
- DE-A1- 10 049 361
- GB-A- 2 138 639
- US-A- 5 700 163
- US-A- 5 716 235
- US-B1- 6 176 740
- US-B1- 6 368 128

## Beschreibung

Die vorliegende Erfindung betrifft ein elektrisches Steckergehäuse aus Kunststoff, mit einem Deckel zum Verschließen wenigstens einer Gehäuseöffnung seitens des Steckergehäuses. Ferner betrifft die vorliegende Erfindung einen Steckverbinder mit einem einen Deckel aufweisenden Steckergehäuse in welchem Steckkontaktelemente in einzelnen Kammern lagegesichert angeordnet sind.

Elektrische Steckergehäuse und Steckverbinder sind im Stand der Technik in zahlreichen Ausgestaltungen bekannt. Die Steckergehäuse der Steckverbinder werden in der Regel mit einem Deckel versehen, der neben Isolationszwecken dazu dient, ein Eindringen von Feuchtigkeit und Verschmutzungen zu verhindern. Ferner können mit dem Deckel elekrischer Steckergehäuse in das Steckergehäuse eingeführte Kabel bzw. elektrische Leitungen, welche mit in dem Steckergehäuse angeordneten Steckkontaktelementen verbunden bzw. verbindbar sind, durch Einklemmen festgelegt werden, beispielsweise um eine Zugentlastung zu bewirken. Ferner kann so beispielsweise ein Kabel mittels des Deckels des Steckergehäuses in eine als Steckkontaktelement dienende Schneidklemme gedrückt werden.

Aus der DE 39 12 730 C2 ist ein Steckverbinder mit einem elektrischen Steckergehäuse der eingangs genannten Art bekannt, bei dem der Deckel über ein Filmscharnier am Steckergehäuse angebunden ist. Das Steckergehäuse, der Deckel und das Filmscharnier sind einteilig aus Kunststoff gefertigt. Das Filmscharnier ist ein dünner, das Steckergehäuse und den Deckel verbindender Steg, der an einem geraden Rand der mit dem Deckel zu verschließenden Gehäuseöffnung des Steckergehäuses angeordnet ist und der beim Verschließen der Gehäuseöffnung im Rahmen der Schließbewegung des Deckels elastisch gebogen wird. Der Kunststoff ist dementsprechend elastisch verformbar, was insbesondere einen glasfreien Kunststoff bzw. einen Kunststoff mit einem sehr geringen Glasanteil erfordert.

Die EP 0 317 099 B1 offenbart einen Steckverbinder mit einem einen Deckel aufweisenden Steckergehäuse, in welchen Steckkontaktelemente in einzelnen Kammern lagegesichert angeordnet sind. Das Steckergehäuse und der Deckel sind gemeinsam aus Kunststoff gefertigt, wobei der Deckel im Rahmen der Fertigung an dem Steckergehäuse angespritzt ist. Zum Verschließen der Gehäuseöffnung der Kammern der Steckkontaktelemente durch den Deckel im Rahmen der Montage des Steckverbinders wird der Deckel von dem Steckergehäuse getrennt und anschließend mittels einer weiteren Vorrichtung auf das Steckergehäuse aufgesetzt. Nachteilig bei dieser Ausführung ist die im Vergleich zu einem Deckel mit angespritztem Filmscharnier zwischen Steckergehäuse und Filmscharnier aufwendigere und damit kostenintensivere Verarbeitung im Rahmen der Montage, da der Deckel durch Schneiden oder dergleichen von dem Steckergehäuse getrennt und anschließend separat geführt und montiert werden muss.

Die DE 199 25 060 A 1 offenbart ein Verbindersystem mit einem aus Kunststoff gefertigten Gehäuse mit einer Kammer zur Aufnahme von elektrischen Anschlüssen bzw. elektrischen Steckverbindern. Die Anschlüsse bzw. Steckverbinder werden dabei durch ein einstückig mit dem Gehause hergestelltes Positionssicherungselement in für die Anschlüsse bzw. Steckverbinder vorgesehenen Aufnahmen gehalten. Das Positionssicherungselement ist über Sollbruchstellen mit dem Gehäuse verbunden und erst nach einem Brechen der Sollbruchstellen zur Positionssicherung der Anschlüsse bzw. Steckverbinder bewegbar. Das Positionssicherungselement ist dabei an bzw. in den äußeren Seitenwandungen des Gehäuses verschwenkbar angebunden und gelagert. Konstruktionsbedingt ist dadurch eine genaue Führung und stabile Anbindung des Positionssicherungselementes nicht gewährleistbar, insbesondere bei hohen Polzahlen, das heißt einer hohen Anzahl von im Gehäuse aufzunehmenden Anschlüssen bzw. Steckverbindern. Ferner erlaubt die Ausgestaltung der Anbindung und Lagerung des Positionssicherungselementes an bzw. in dem Gehäuse konstruktionsbedingt keine bzw. nur durch aufwändige Hinterschnitte bzw. Hinterschneidungen mögliche kostengünstige spritzgusstechnische Produktion.

Darüber hinaus ist bei den bisher bekannten Gehäusen von Steckverbinderlösungen im Rahmen der Verarbeitung das Ansetzen von Leitern erschwert und aufwendig.

Der Erfindung liegt in Anbetracht dieses Standes der Technik die Aufgabe zugrunde, ein elektrisches Steckergehäuse der eingangs genannten Art hinsichtlich der Verarbeitung im Rahmen der Montage und Leiteransatztechnik zu verbessern. Dabei soll insbesondere ein einstückig ausgebildetes elektrisches Steckergehäuse aus Kunststoff mit angespritztem Deckel bereitgestellt werden, welches im Rahmen der Montage entsprechend elektrischen Steckergehäusen mit über ein Filmscharnier angebundenem Deckel verarbeitbar ist, ohne dass dieses ein Filmscharnier aufweist.

EP 1056 160 A1 offenbart ein elektrisches Steckengehäuse nach dem Oberbegriff des Anspruchs 1.

Die Aufgabe ist bei eine elektrischen Steckergehäuse der eingangs genannten Art erfindungsgemäß durch die Merkmale des Anspruchs 1 gelöst, wobei das Steckergehäuse vor dem erstmaligen Verschließen der Gehäuseöffnung über wenigstens eine Sollbruchstelle filmscharnierfrei mit dem Deckel einstückig verbunden ist. Die Sollbruchstelle ist vorteilhafterweise derart ausgebildet, dass diese beim Verschließen der Gehäuseöffnung aufgrund einer Bewegung des Deckels relativ zum Steckergehäuse aufbricht. Durch diese Ausgestaltung ist es erfindungsgemäß ermöglicht, das erfindungsgemäß filmscharnierfreie Steckergehäuse im Rahmen der Montage entsprechend elektrischen Steckergehäusen mit über ein Filmscharnier angebundenem Deckel zu verarbeiten.

Eine vorteilhafte Ausgestaltung der Erfindung ist durch eine homogen ausgeführte Schließbewegung gekennzeichnet. Vorteilhafterweise erfolgt die Schließbewegung durch ein Verschwenken des Deckels relativ zum Steckergehäuse.

In einer weiteren vorteilhaften Ausgestaltung der Erfindung ist der Deckel nach dem Aufbrechen der Sollbruchstelle verschwenkbar am Steckergehäuse gelagert. Dadurch wird vorteilhafterweise ein Abfallen des Deckels von dem Steckergehäuse nach dem Aufbrechen der Sollbruchstelle verhindert. In einer bevorzugten Ausgestaltung der Erfindung sind hakenartige Lager- bzw. Halterungsstege seitens des Steckergehäuses und Lager- bzw. Halterungsöffnungen seitens des Deckels vorgesehen, die derart miteinander korrespondieren, dass die Lager- bzw. Halterungsstege zumindest nach dem Aufbrechen der Sollbruchstelle in die Lager- bzw. Halterungsöffnungen eingreifen und den Deckel an dem Steckergehäuse verschwenkbar lagern und vorteilhafterweise ein Abfallen des Deckels verhindern. In einer alternativen Ausgestaltung der Erfindung sind hakenartige Lager- bzw. Halterungsstege seitens des Deckels und Lager- bzw. Halterungsöffnungen seitens des Steckergehäuses vorgesehen, die derart miteinander korrespondieren, dass die Lager- bzw. Halterungsstege zumindest nach dem Aufbrechen der Sollbruchstelle in die Lager- bzw. Halterungsöffnungen eingreifen und den Deckel an dem Steckergehäuse verschwenkbar lagern und vorteilhafterweise ein Abfallen des Deckels verhindern.

Eine weitere vorteilhafte Ausgestaltung der Erfindung ist durch Führungselemente zur Führung des Deckels zumindest während der Schließbewegung gekennzeichnet. Durch diese Maßnahme ist der Deckel im Rahmen der Montage prozesssicher geführt und verarbeitbar, ohne dass der Deckel von oder mit einer separaten Vorrichtung oder dergleichen gehalten werden muss. In einer bevorzugten Ausgestaltung der Erfindung sind hakenartige Führungsstege seitens des Steckergehäuses und Führungsöffnungen seitens des Deckels vorgesehen, die derart miteinander korrespondieren, dass die Führungsstege zumindest nach dem Aufbrechen der Sollbruchstelle in die Führungsöffnungen eingreifen. In einer alternativen Ausgestaltung der Erfindung sind hakenartige Führungsstege seitens des Deckels und Führungsöffnungen seitens des Steckergehäuses vorgesehen, die derart miteinander korrespondieren, dass die Führungsstege zumindest nach dem Aufbrechen der Sollbruchstelle in die Führungsöffnungen eingreifen.

Eine weitere vorteilhafte Ausgestaltung der Erfindung ist gekennzeichnet durch Halte- bzw. Rastmittel zum Fixieren des Deckels an dem Steckergehäuse zumindest nach dem Verschließen der Gehäuseöffnung. Vorteilhafterweise wirken die Halte- bzw. Rastmittel mit den hakenartigen Führungsstegen des Steckergehäuses bzw. des Deckels zusammen.

In einer weiteren besonders vorteilhaften Ausgestaltung der Erfindung steht die Sollbruchstelle zwischen Steckergehäuse und Deckel hinter der Außengeometrie des Steckergehäuses zurück. Die Anbindung des Deckels an dem Steckergehäuse mittels der Sollbruchstelle erfolgt damit erfindungsgemäß derart, dass die Sollbruchstelle nach dem Aufbrechen derselben nicht offen an dem Steckergehäuse und/oder Deckel hervorsteht. Erfindungsgemäß stehen so zumindest nach dem Verschließen des Steckergehäuses mit dem Deckel keine scharfen Bruchkanten hervor, die zu Verletzungen im Rahmen einer Handmontage des Steckergehäuses und/oder eines das erfindungsgemäße Steckergehäuse nutzenden Steckverbinders oder zu einer Gefährdung bzw. Beschädigung benachbarter Bauteile führen könnten.

Eine weitere vorteilhafte Ausgestaltung der Erfindung ist durch einen spröden Kunststoff gekennzeichnet, vorzugsweise durch einen Kunststoff mit einem hohen Glasanteil, vorzugsweise mit einem Glasanteil größer 5 Gew.-%, besonders bevorzugt mit einem Glasanteil von etwa 20 Gew.-% bis etwa 65 Gew.-%.

Vorteilhafterweise ist das Steckergehäuse mittels Spritzguss fertigbar.

Weitere Einzelheiten, Merkmale und Vorteile des Gegenstandes der Erfindung ergeben sich aus der nachfolgenden Beschreibung der zugehörigen Zeichnung, in der eine bevorzugte Ausführungsform der Erfindung schematisch dargestellt ist. In der Zeichnung zeigt:
- Fig. 1: in einer schematisch perspektivischen Ansicht ein Ausführungsbeispiel eines erfindungsgemäßen Steckergehäuses in einem Zustand vor dem erstmaligen Verschließen der Gehäuseöffnung;
- Fig. 2: in einer weiteren schematisch perspektivischen Ansicht das erfindungsgemäße Steckergehäuse gemäß Fig.1 in einem Zustand vor dem erstmaligen Verschließen der Gehäuseöffnung;
- Fig. 3a bis 3g: den Verschließvorgang der Gehäuseöffnung des erfindungsgemäßen Steckergehäuses gemäß Fig. 1 in aufeinanderfolgenden schematisch perspektivischen Ansichten und entsprechenden Detailansichten der Lager- bzw. Halterungsstege von einem Zustand vor dem erstmaligen Verschließen der Gehäuseöffnung des erfindungsgemäßen Steckergehäuses bis zu einem erstmalig verschlossenen Zustand des erfindungsgemäßen Steckergehäuses;
- Fig. 4: in einer schematisch perspektivischen Ansicht ein Ausführungsbeispiel eines erfindungsgemäßen Steckergehäuses in einem Zustand mit eingesetzten und weiter einzusetzenden Steckkontaktelementen und
- Fig. 5: eine Seitenansicht des Ausführungsbeispiels gemäß Fig. 4.

Fig. 1 und Fig. 2 zeigen ein elektrisches Steckergehäuse 1, welches einstückig mit einem Deckel 2 aus einem spröden Kunststoff mit einem Glasanteil von etwa 25 Gew.-% gefertigt ist. Der Deckel 2 dient zum Verschließen der Gehäuseöffnung 3 seitens des Steckergehäuses 1. Das Steckergehäuse 1 und der Deckel 2 sind über Sollbruchstellen 4 miteinander verbunden, die zwischen dem Steckergehause 1 und dem Deckel 2 hinter der Außengeometrie des Steckergehäuses 1 zurückstehen, so dass die Sollbruchstellen nach dem Aufbrechen derselben nicht offen an dem Steckergehäuse 1 oder dem Deckel 2 hervorstehen. Dabei sind die Sollbruchstellen 4 derart ausgebildet, dass diese beim Verschließen der Gehäuseöffnung 3 aufgrund einer Verschwenk- bzw. Schließbewegung S des Deckels 2 relativ zum Steckergehäuse 1 aufbrechen.

Nach bzw. mit dem Aufbrechen der Sollbruchstellen 4 ist der Deckel 2 am Steckergehäuse 1 verschwenkbar gelagert. Dazu weist das Steckergehäuse 1 hakenartige Lager- bzw. Halterungsstege 22 und der Deckel 2 Lager- bzw. Halterungsöffnungen 23 auf, die derart miteinander korrespondieren, dass die Lager- bzw. Halterungsstege 22 zumindest nach dem Aufbrechen der Sollbruchstellen 4 in die Lager- bzw. Halterungsöffnungen 23 eingreifen. Ferner weist das Steckergehäuse 1 hakenartige Führungsstege 21 und der Deckel 2 Führungsöffnungen 24 auf, die derart miteinander korrespondieren, dass die Führungsstege 21 zumindest nach dem Aufbrechen der Sollbruchstellen 4 in die Führungsöffnungen 24 eingreifen, so dass der Deckel 2 zumindest während der Verschwenk- bzw. Schließbewegung S sicher geführt ist.

Wie anhand von Fig. 2 zu erkennen ist, weist der Deckel 2 Halte- bzw. Rastmittel 25 zum Fixieren des Deckels 2 an dem Steckergehäuse 1 zumindest nach dem Verschließen der Gehäuseöffnung 3 auf, welche vorliegend mit den hakenartigen Führungsstegen 21 des Steckergehäuses 1 zusammenwirken. Ferner sind anhand von Fig. 1 zusatzliche Rastnasen 11 seitens des Deckels 2 und mit diesen korrespondierende Rasthaken 12 seitens des Steckergehäuses 1 erkennbar, die vorliegend zur weiteren Fixierung des Deckels 2 an dem Steckergehause 1 im die Gehäuseöffnung 3 verschließenden Zustand dienen.

Das in Fig. 1 und Fig. 2 dargestellte Steckergehäuse 1 ist das Steckergehäuse eines Steckverbinders und weist in einzelnen Kammern 5 lagegesichert angeordnete Steckkontaktelemente 26 auf, wie insbesondere im Zusammenhang mit Fig. 4 und Fig. 5 näher dargestellt und erläutert.

In den Fig. 3a bis Fig. 3g ist in aufeinanderfolgenden Ansichten die vorliegend homogen ausgeführte Schließbewegung beim Verschließen der Gehäuseöffnungen 3 des Steckergehäuses 1 durch den Deckel 2 dargestellt. Ausgehend von dem in Fig. 3a dargestellten Zustand des Steckergehäuses 1 vor dem erstmaligen Verschließen der Gehäuseöffnungen 3 durch den Deckel 2 entsprechend Fig. 1 und Fig. 2 wird dabei vorliegend der Deckel 2 in Richtung S um die durch die hakenartigen Lager- bzw. Halterungsstege 22 des Steckergehäuses 1 und die korrespondierenden Lager- bzw. Halterungsöffnungen 23 des Deckels 2 gebildete Achse relativ zum Steckergehäuse 1 verschwenkt. Im Rahmen der Verschwenkung S werden dabei die den Deckel 2 mit dem Steckergehäuse 1 verbindenden Sollbruchstellen 4 zwischen Deckel 2 und Steckergehäuse 1 aufgebrochen, was insbesondere anhand der in den Detailansichten der Fig. 3c, Fig. 3d und Fig. 3f dargestellten Ansicht der Naht der Sollbruchstellen 4 seitens des Steckergehäuses 1 bzw. des Deckels 2 erkennbar ist. Wie weiter insbesondere anhand der in den Fig. 3c bis Fig. 3f dargestellten Schließbewegung erkennbar ist, greifen die hakenartigen Lager- bzw. Halterungsstege 22 des Steckergehäuses 1 zumindest nach bzw. mit dem Aufbrechen der Sollbruchstellen 4 in die Lager- bzw. Halterungsöffnungen 23 des Deckels 2 ein. Dabei wird der Deckel 2 von den hakenartigen Lager- bzw. Halterungsstege 22 des Steckergehäuses 1 und von den Lager- bzw. Halterungsöffnungen 23 des Deckels 2 entsprechend gegen ein Abfallen des Deckels 2 vom Steckergehäuse 1 gesichert am Steckergehäuse 1 verschwenkbar gelagert.

Bei dem erfindungsgemäßen Steckergehäuse 1 sind, wie insbesondere anhand der Darstellungen in den Fig. 3a bis Fig. 3g ersichtlich, vorteilhafterweise sowohl an den äußeren Seiten bzw. Rändern 27 und 28 des Steckergehäuses 1 als auch zwischen den einzelnen, zur Aufnahme von Steckkontaktelementen 26 ausgebildeten Kammern 5 des Steckergehäuses 1 hakenartig ausgebildete Führungsstege 21 für den Deckel 2 vorgesehen. Der Deckel 2 erfährt somit neben einer stabilen Anbindung am Steckergehäuse 1 gleichzeitig eine stabile Führung für jede einzelne Kammer 5 des Steckergehäuses 1, was insbesondere bei Steckergehäusen 1 mit einer hohen Polzahl, also einer hohen Anzahl an aufzunehmenden Steckkontaktelementen 26, vorteilhaft ist. Eine wie im Stand der Technik bekannte Anbindung und Führung eines Deckels am Steckergehäuse ausschließlich in einem Bereich der seitlichen Ränder des Gehäuses, würde die Anbindung und Führung des Deckels instabil und/oder labil machen und die Nutz-bzw. Brauchbarkeit des Steckergehäuses, insbesondere aufgrund von Durch-und/oder Verbiegungen des Deckels bzw. des Gehäuses beim Verschließen desselben, Konfektionieren desselben mit Steckkontaktelementen und/oder Auf- bzw. Einstecken desselben einschränken.

Darüber hinaus erlaubt die erfindungsgemäße Ausgestaltung des Steckergehäuses 1 gegenüber den im Stand der Technik bekannten Ausgestaltungen von Steckergehäusen vorteilhafterweise eine kostengünstige spritzgusstechnische Produktion bzw. Fertigung, die bei den im Stand der Technik bekannten Ausgestaltungen, aufgrund einer Führung des Deckels innerhalb der Steckergeometrie nicht bzw. nur durch aufwändige Hinterschnitte bzw. Hinterschneidungen realisierbar wäre.

Fig. 4 und Fig. 5 zeigen ein Konfektionieren des Steckergehäuses 1 mit Steckkontaktelementen 26, in einem Zustand, bevor der Deckel 2 erstmalig verschlossen wird. Dabei sind vorliegend zwei Steckkontaktelemente 26 in die in Fig. 4 und Fig. 5 links gelegenen Kammern 5 des Steckergehäuses 1 bereits eingesetzt bzw. eingesteckt, wahrend zwei weitere Steckkontaktelemente 26 sich in einem Zustand kurz vor dem Einsetzen bzw. Einstecken in die in Fig. 4 und Fig. 5 rechts gelegenen Kammern 5 des Steckergehäuses 1 befinden.

Die in den Figuren der Zeichnung dargestellten Ausführungsbeispiele dienen lediglich der Erläuterung der Erfindung und sind für diese nicht beschränkend.

### Bezugszeichenliste

- 1: Steckergehäuse
- 2: Deckel
- 3: Gehäuseöffnung (Steckergehäuse (1 ))
- 4: Sollbruchstelle (zwischen Steckergehäuse (1) und Deckel (2))
- 5: Kammer (Steckergehäuse (1 ))
- 11: Rastnase (Deckel (2))
- 12: Rasthaken (Steckergehäuse (1 ))
- 21: hakenartiger Führungssteg (Steckergehäuse (1 ))
- 22: Lager- bzw. Halterungssteg (Steckergehäuse (1 ))
- 23: Lager- bzw. Halterungsöffnung (Deckel (2))
- 24: Führungsöffnung (Deckel (2))
- 25: Halte- bzw. Rastmittel (Deckel (2))
- 26: Steckkontaktelement
- 27: Außenseite (Steckergehäuse (1 ))
- 28: Außenseite (Steckergehäuse (1 ))
- S: Verschwenk- bzw. Schließbewegung (Deckel (2))
- E: Einsteckrichtung (Steckkontaktelement (26))

## Patentansprüche

1. Elektrisches Steckergehäuse (1) aus Kunststoff, mit einem Deckel (2) zum Verschließen wenigstens einer Gehäuseöffnung (3) seitens des Steckergehäuses (1), wobei
das Steckergehäuse (1) vor dem erstmaligen Verschließen der Gehäuseöffnung (3) über wenigstens eine Sollbruchstelle (4) filmscharnierfrei mit dem Deckel (2) einstückig verbunden ist,
wobei die Sollbruchstelle (4) derart ausgebildet ist, dass diese beim Verschließen der Gehäuseöffnung (3) aufgrund einer Bewegung des Deckels (2) relativ zum Steckergehäuse (1) aufbricht, **gekennzeichnet durch** hakenartige Lager- bzw. Halterungsstege (22) seitens des Steckergehäuses (1) und Lager- bzw. Halterungsöffnungen (23) seitens des Deckels (2) oder hakenartige Lager- bzw. Halterungsstege seitens des Deckels (2) und Lager- bzw. Halterungsöffnungen seitens des Steckergehäuses (1), die derart miteinander korrespondieren, dass die Lager- bzw. Halterungsstege (22) zumindest nach dem Aufbrechen der Sollbruchstelle (4) in die Lager- bzw. Halterungsöffnungen (23) eingreifen und den Deckel (2) an dem Steckergehäuse (1) verschwenkbar lagern.

2. Steckergehäuse (1) nach Anspruch 1, **gekennzeichnet durch** eine homogen ausgeführte Schließbewegung.

3. Steckergehäuse (1) nach Anspruch 1 oder Anspruch 2, **dadurch gekennzeichnet, dass** die Schließbewegung durch ein Verschwenken des Deckels (2) relativ zum Steckergehäuse (1) erfolgt.

4. Steckergehäuse (1) nach einem der Ansprüche 1 bis 3, **dadurch gekennzeichnet, dass** der Deckel (2) nach dem Aufbrechen der Sollbruchstelle (4) verschwenkbar am Steckergehäuse (1) gelagert ist.

5. Steckergehäuse (1) nach einem der vorhergehenden Ansprüche, **dadurch gekennzeichnet, dass** die in die Lager- bzw. Halterungsöffnungen (23) eingreifenden Lager- bzw. Halterungsstege (22) zumindest nach dem Aufbrechen der Sollbruchstelle (4) ein Abfallen des Deckels (2) verhindern.

6. Steckergehäuse (1) nach einem der Ansprüche 1 bis 5, **gekennzeichnet durch** Führungselemente (21, 24) zur Führung des Deckels (2) zumindest wahrend der Schließbewegung.

7. Steckergehäuse (1) nach einem der Ansprüche 1 bis 6, **gekennzeichnet, durch** hakenartige Führungsstege (21) seitens des Steckergehäuses (1) und Führungsöffnungen (24) seitens des Deckels (2), die derart miteinander korrespondieren, dass die Führungsstege (21) zumindest nach dem Aufbrechen der Sollbruchstelle (4) in die Führungsöffnungen (24) eingreifen.

8. Steckergehäuse (1) nach einem der Ansprüche 1 bis 6, **gekennzeichnet, durch** hakenartige Führungsstege seitens des Deckels (2) und Führungsöffnungen seitens des Steckergehäuses (1 ), die derart miteinander korrespondieren, dass die Führungsstege zumindest nach dem Aufbrechen der Sollbruchstelle (4) in die Führungsöffnungen eingreifen.

9. Steckergehäuse (1) nach einem der Ansprüche 1 bis 8, **gekennzeichnet, durch** Halte- bzw. Rastmittel (25) zum Fixieren des Deckels (2) an dem Steckergehäuse (1) zumindest nach dem Verschließen der Gehäuseöffnung (3).

10. Steckergehäuse (1) nach Anspruch 9, **dadurch gekennzeichnet, dass** die Halte- bzw. Rastmittel (25) mit den hakenartigen Führungssteges (21) des Steckergehäuses (1) bzw. des Deckels (2) zusammenwirken.

11. Steckergehäuse (1) nach einem der Ansprüche 1 bis 10, **dadurch gekennzeichnet, dass** die Sollbruchstelle (4) zwischen Steckergehäuse (1) und Deckel (2) hinter der Außengeometrie des Steckergehäuses (1) zurücksteht.

12. Steckergehäuse (1) nach einem der Ansprüche 1 bis 11, **gekennzeichnet durch** einen spröden Kunststoff, vorzugsweise einen Kunststoff mit einem hohen Glasanteil, vorzugsweise mit einem Glasanteil größer 5 Gew.-%, besonders bevorzugt mit einem Glasanteil von etwa 20 Gew .-% bis etwa 65 Gew.-%.

13. Steckergehäuse (1) nach einem der Ansprüche 1 bis 12, **dadurch gekennzeichnet, dass** dieses mittels Spritzguss fertigbar ist.

14. Steckverbinder mit einem einen Deckel (2) aufweisenden Steckergehäuse (1) in welchem Steckkontaktelemente in einzelnen Kammern (5) lagegesichert angeordnet sind, **gekennzeichnet durch** ein Steckergehäuse (1) nach einem der Ansprüche 1 bis 13.

## Claims

1. An electrical plug housing (1) made of plastic, comprising a cover (2) for closing at least one housing aperture (3) of the plug housing (1), wherein
the plug housing (1) is connected in one piece to the cover (2) without any integral hinge via at least one predetermined breaking point (4),
wherein the predetermined breaking point (4) is designed in such a way that it will break up upon closing the housing aperture (3) due to a movement of the cover (2) with respect to the plug housing (1), **characterized by** hook-like bearing or holding webs (22) on the side of the plug housing (1) and bearing or holding openings (23) on the side of the cover (2) or hook-like bearing or holding webs on the side of the cover (2) and bearing or holding openings on the side of the plug housing (1) which correspond with each other such that at least after the predetermined breaking point has broken up, the bearing or holding webs engage into the bearing or holding openings (23) and arrange the cover (2) on the plug housing (1) in a swiveling manner.

2. A plug housing (1) according to claim 1 or claim 2, **characterized by** a homogenously carried out closing movement.

3. A plug housing (1) according to claim 1 or claim 2, **characterized in that** the closing movement is accomplished by pivoting the cover (2) with respect to the plug housing (1).

4. A plug housing (1) according to one of the claims 1 through 3, **characterized in that** after the predetermined breaking point (4) has been broken up, the cover (2) will be arranged in a swiveling manner on the plug housing (1).

5. A plug housing (1) according to one of the preceding claims, **characterized in that** the bearing or holding webs (22) which engage into the bearing or holding openings (23) prevent the cover (2) from falling off, at least after the predetermined breaking point (4) has been broken up.

6. A plug housing (1) according to one of the claims 1 through 5, **characterized by** guide elements (21, 24) for guiding the cover (2) at least during the closing movement.

7. A plug housing (1) according to one of the claims 1 through 6, **characterized by** hook-like guide webs (21) on the side of the plug housing (1) and guide openings (24) on the side of the cover (2) which correspond with each other in such a way that the guide webs (21) engage into the guide openings (24) at least after the predetermined breaking point (4) has been broken up.

8. A plug housing (1) according to one of the claims 1 through 6, **characterized by** hook-like guide webs (21) on the side of the cover (2) and guide openings (24) on the side of the plug housing (1) which correspond with each other in such a way that the guide webs engage into the guide openings at least after the predetermined breaking point (4) has been broken up.

9. A plug housing (1) according to one of the claims 1 through 8, **characterized by** retaining or catch means (25) for fixing the cover (2) on the plug housing (1) at least after the housing aperture (3) has been closed.

10. A plug housing (1) according to claim 9, **characterized in that** the retaining or catch means (25) cooperate with the hook-like guide webs (21) of the plug housing (1) or the cover (2).

11. A plug housing according to one of the claims 1 through 10, **characterized in that** the predetermined breaking point (4) between the plug housing (1) and the cover (2) stands back behind the outer geometry of the plug housing (1).

12. A plug housing (1) according to one of the claims 1 through 11, **characterized by** a brittle plastic, preferably a plastic having a high portion of glass, preferably a glass portion of more than 5 % by mass, more preferably a glass portion of approximately 20 % by mass to approximately 65 % by mass.

13. A plug housing (1) according to one of the claims 1 through 12, **characterized in that** this one can be manufactured by injection moulding:

14. A plug-in connector comprising a plug housing (1) which comprises a cover (2) and in which plug contact elements are arranged in individual chambers (5) in a position-safe manner, **characterized by** a plug housing (1) according to one of the claims 1 through 13.

## Revendications

1. Boîtier de fiche électrique (1) en plastique, comprenant un couvercle (2) destiné à fermer au moins une ouverture de boîtier (3) du boîtier de fiche (1), dans lequel
le boîtier de fiche (1) est relié solidairement et sans une charnière-film au couvercle (2) par moyen d'au moins un point destiné à la rupture (4),
dans lequel le point destiné à la rupture (4) est configuré d'une telle manière que celui-ci se rompe quand l'ouverture de boîtier (3) est fermée ce qui est initié par un déplacement du couvercle (2) par rapport au boîtier de fiche (1), **caractérisé par** des âmes de logement ou de support (22) sous forme de crochet du côté du boîtier de fiche (1) et des ouvertures de logement ou de support (23) du côté du couvercle (2) ou par des âmes de logement ou de support (22) sous forme de crochet du côté du couvercle (2) et des ouvertures de logement ou de support (23) du côté du boîtier de fiche (1), qui correspondent les unes avec les autres de sorte qu'au moins après la fracture du point destiné à la rupture (4) les âmes de logement ou de support (22) s'engrènent dans les ouvertures de logement ou de support (23) et logent le couvercle (2) de façon pivotante sur le boîtier de fiche (1).

2. Boîtier de fiche (1) selon la revendication 1, **caractérisé par** un mouvement de fermeture effectué de manière homogène.

3. Boîtier de fiche (1) selon la revendication 1 ou la revendication 2, **caractérisé en ce que** le mouvement de fermeture se fait par un pivotement du couvercle (2) par rapport au boîtier de fiche (1).

4. Boîtier de fiche (1) selon l'une des revendications 1 à 3, **caractérisé en ce que** le couvercle (2) est logé de façon pivotante sur le boîtier de fiche (1) après la fracture du point destiné à la rupture

5. Boîtier de fiche (1) selon l'une des revendications précédentes, **caractérisé en ce qu'**au moins après la fracture du point destiné à la rupture (4) les âmes de logement ou de support (22) qui s'engrènent dans les ouvertures de logement ou de support empêchent que le couvercle (2) tombe.

6. Boîtier de fiche (1) selon l'une des revendications 1 à 5, **caractérisé par** des éléments de guidage (21, 24) destinés à guider le couvercle (2) au moins pendant le mouvement de fermeture.

7. Boîtier de fiche (1) selon l'une des revendications 1 à 6, **caractérisé par** des âmes de guidage (21) sous forme de crochet du côté du boîtier de fiche (1) et des ouvertures de guidage (24) du côté du couvercle (2), lesquels correspondent les unes avec les autres de sorte que les âmes de guidage (21) s'engrènent dans les ouvertures de guidage (24) au moins après la fracture du point destiné à la rupture (4).

8. Boîtier de fiche (1) selon l'une des revendications 1 à 6, **caractérisé par** des âmes de guidage (21) sous forme de crochet du côté du couvercle (2) et des ouvertures de guidage (24) du côté du boîtier de friche (1), lesquels correspondent les unes avec les autres de sorte que les âmes de guidage s'engrènent dans les ouvertures de guidage au moins après la fracture du point destiné à la rupture (4).

9. Boîtier de fiche (1) selon l'une des revendications 1 à 8, **caractérisé par** des moyens de retenue ou d'encliquetage (25) destinés à fixer le couvercle (2) sur le boîtier de fiche (1) au moins après la fermeture de l'ouverture de boîtier (3).

10. Boîtier de fiche (1) selon la revendication 9, **caractérisé en ce que** les moyens de retenue ou d'encliquetage (25) coopèrent avec les âmes de guidage (21) sous forme de crochet du boîtier de fiche (1) ou du couvercle (2).

11. Boîtier de fiche (1) selon l'une des revendications 1 à 10, **caractérisé en ce que** le point destiné à la rupture (4) entre le boîtier de fiche (1) et le couvercle(2) reste derrière la géométrie extérieure du boîtier de fiche (1).

12. Boîtier de fiche (1) selon l'une des revendications 1 à 11, **caractérisé par** un plastique fragile, de préférence un plastique ayant une grande portion de verre, de préférence ayant une portion de verre de plus de 5 % en poids, de préférence particulière une portion de verre d'environ 20 % en poids à environ 65 % en poids.

13. Boîtier de fiche (1) selon l'une des revendications 1 à 12, **caractérisé en ce que** celui-ci peut être fabriqué par moyen de moulage par injection.

14. Connecteur enfichable comprenant un boîtier de fiche (1) qui comprend un couvercle (2) et dans lequel des éléments de contact enfichable sont disposés dans des chambres individuelles (5) et fixés dans leur position, **caractérisé par** un boîtier de fiche (1) selon l'une des revendications 1 à 13.
